# EUROPÄISCHE PATENTANMELDUNG

(11) **EP 0 266 626 A2**
(43) Veröffentlichungstag der Anmeldung: **11.05.1988**
(21) Anmeldenummer: 87115369.8
(22) Anmeldetag: 21.10.1987
(51) Int. Cl.: B21D 37/04, B21D 28/34

(54) **Unterer Werkzeugträger für eine Stanze od. dgl.**

(30) Priorität: 04.11.1986 DE 3637485
(71) Anmelder: Firma Muhr und Bender, D-57439 Attendorn (DE)
(72) Erfinder: Schröder, Werner, D-5950 Finnentrop 1 (DE)
(74) Vertreter: Gesthuysen, Hans Dieter, Dipl.-Ing.

(57) **Zusammenfassung**

Die Erfindung betrifft einen unteren Werkzeugträger (3) für eine Stanze od. dgl. mit einem Untergestell (4) und einem auf einer Sattelfläche (5) des Untergestells (4) verschiebbar angeordneten Werkzeugsattel (6) mit einer Sattelplatte (7), wobei Justiervorrichtungen (11, 12) zum Justieren des Werkzeugsattels (6) gegenüber dem Untergestell (4) in der Ebene der Sattelfläche (5) und einer Haltevorrichtung (13) zum Halten des Werkzeugsattels (6) auf dem Untergestell (4) vorgesehen sind und wobei die Sattelplatte (7) des Werkzeugsattels (6) mindestens einen Unterflansch und die Haltevorrichtung (13) mindestens einen den Unterflansch formschlüssig überfassenden Halteflansch aufweist, der Halteflansch in der Ebene der Sattelfläche (5) eine genau bestimmte Relativlage zum Untergestell (4) hat und so die Sattelplatte (7) gegen ein vertkales Abheben von der Sattelfläche (5) gesichert ist. Hinsichtlich der Anbringung des Werkzeugsattels (6) ist dieser untere Werkzeugträger (3) dadurch besonders zweckmäßig bzw. einfach, daß der vertikale Abstand des Halteflansches der Haltevorrichtung (13) von der Sattelfläche (5) des Untergestells (4) exakt vorgegeben ist, und zwar etwas größer ist als die Dicke des Unterflansches der Sattelplatte (7).

## Beschreibung

Die Erfindung betrifft einen unteren Werkzeugträger für eine Stanze od. dgl. nach dem Oberbegriff des Anspruchs 1.

Der bekannte untere Werkzeugträger, von dem die Erfindung ausgeht (Prospekt "MUBEA KBLH HYDRAULIC" und DE-OS 34 32 671), weist einen Werkzeugsattel auf, der ein Untergestell, das einstückig mit dem Maschinenkörper der Stanze ausgeführt sein kann, von oben her sattelartig mit zwei Seitenwangen überfaßt. Das Untergestell kann im Anwendungsfall einer Lochstanze nach oben ragende Stanzstützen aufweisen, auf denen ein auslegerartig aufragender Teil des Werkzeugsattels vertikal abgestützt ist. Die auftretenden Stanzkräfte werden so in den Maschinenkörper abgeleitet. Der Werkzeugsattel kann aber auch plattenartig ausgeführt sein, wobei dann unter Umständen eine Werkzeugaufnahme mit einem auswechselbaren Standardwerkzeugträger vorgesehen ist. Wesentlich ist, daß der Werkzeugsattel gegenüber dem Untergestell auf der Sattelfläche mittels der Justiervorrichtungen verschiebbar ist, so daß er gegenüber einem Oberwerkzeug eingerichtet werden kann.

Die Justiervorrichtungen für den Werkzeugsattel des bekannten unteren Werkzeugträgers sind noch zu kompliziert zu bedienen. Zum Neueinrichten des Werkzeugsattels muß zunächst die Haltevorrichtung gelöst und dann müssen zwei Querjustierungen und zwei Längsjustierungen gelöst, eingestellt und wieder arretiert werden. Schließlich muß die Haltevorrichtung wieder arretiert werden. Der Erfindung liegt daher die Aufgabe zugrunde, den bekannten unteren Werkzeugträger hinsichtlich der Anbringung des Werkzeugsattels zu verbessern bzw. zu vereinfachen.

Der erfindungsgemäße untere Werkzeugträger, bei dem die zuvor aufgezeigte Aufgabe gelöst ist, ist durch die Merkmale des kennzeichnenden Teils des Anspruchs 1 beschrieben. Anders als bei dem bekannten unteren Werkzeugträger, von dem die Erfindung ausgeht, muß die Haltevorrichtung des erfindungsgemäßen unteren Werkzeugträgers zum Neueinrichten des Werkzeugsattels gegenüber dem Untergestell nicht mehr gelöst und arretiert werden. Die Haltevorrichtung dient vielmehr hier nur noch der Halterung des Werkzeugsattels auf der Sattelfläche in vertikaler Richtung und der Ausbildung einer Führung für den Werkzeugsattel auf der Sattelfläche in der Ebene der Sattelfläche. Es ist erkannt worden, daß mit dieser Konstruktion der Haltevorrichtung die Justiervorrichtungen ausreichend gut arretiert werden können, um insgesamt eine voll befriedigende Fixierung des Werkzeugsattels am Untergestell im Betrieb zu erreichen. Zweckmäßig sind dabei allerdings besondere Ausgestaltungen der Querjustierungen und der Längsjustierung, wozu auf die Ansprüche 2 und 4 zu verweisen ist.

Im einzelnen gibt es eine Vielzahl von Möglichkeiten, den erfindungsgemäßen unteren Werkzeugträger auszugestalten und weiterzubilden. Dazu wird einerseits auf die dem Anspruch 1 nachgeordneten Ansprüche, andererseits auf die nachfolgende Erläuterung eines Ausführungsbeispiels eines erfindungsgemäßen unteren Werkzeugträgers anhand der Zeichnung verwiesen. In der Zeichnung zeigt
Fig. 1 ausschnittweise, in perspektivischer Ansicht, schematisch einen Maschinenkörper einer Werkzeugmaschine, und zwar hier einer Lochstanze,
Fig. 2 in einer Seitanansicht, schematisch vereinfacht, einen Werkzeugsattel für einen erfindungsgemäßen unteren Werkzeugträger,
Fig. 3 den Werkzeugträger aus Fig. 2 in Draufsicht und
Fig. 4 ausschnittweise, vergrößert, einen Schnitt durch den Werkzeugsattel aus Fig. 3 entlang der Linie IV - IV.

Fig. 1 zeigt schematisch in einer perspektivischen Ansicht und ausschnittweise einen Stanzbereich einer größeren hydraulischen Werkzeugmaschine. Gut zu erkennen ist der hier C-förmig gestaltete Maschinenkörper 1 mit einem daran angebrachten Oberwerkzeug 2. Der Maschinenkörper 1 bildet im unteren Teil einen unteren Werkzeugträger 3. Im hier dargestellten Ausführungsbei spiel handelt es sich um eine Stanze, nämlich eine Lochstanze, die Lehre der Erfindung läßt sich aber bei allen anderen Arten von unteren Werkzeugträgern 3 für Werkzeugmaschinen anwenden. Der untere Werkzeugträger 3 weist zunächst ein Untergestell 4 mit Stirnseite S, Längsseiten und einer dem Maschinenkörper 1 zugewandten Rückseite auf. Auf einer Sattelfläche 5 des Untergestells 4 ist ein Werkzeugsattel 6 mit einer Sattelplatte 7 verschiebbar angeordnet. Im einzelnen weist der Werkzeugsattel 6, wie an sich bekannt, von der Sattelplatte 7 U-förmig nach unten ragende Seitenflansche 8 und, im hier dargestellten Ausführungsbeispiel einer Lochstanze, einen schräg nach oben ragenden, auf Stützen 9 des Untergestells 4 in vertikaler Richtung abgestützten Werkzeugausleger 10 auf. Im übrigen sind erkennbar bzw. angedeutet Justiervorrichtungen 11, 12 zum Justieren des Werkzeugsattels 6 gegenüber dem Untergestell 4 in der Ebene der Sattelfläche 5 und eine Haltevorrichtung 13 zum Halten des Werkzeugsattels 6 auf dem Untergestell 4. Nicht zu erkennen ist in Fig. 1 hingegen, daß die Sattelplatte 7 des Werkzeugsattels 6 mindestens einen Unterflansch 14 und die Haltevorrichtung mindestens einen den Unterflansch 14 formschlüssig überfassenden Halteflansch 15 aufweist, der Halteflansch 15 in der Ebene der Sattelfläche 5 eine genau bestimmte Relativlage zum Untergestell 4 hat und so die Sattelplatte 7 bzw. der Werkzeugsattel 6 gegen ein vertikales Abheben von der Sattelfläche 5 am Untergestell 4 gesichert ist. Diese Details läßt Fig. 2 der Zeichnung besser als Fig. 1 erkennen.

Die Fig. 1 und 2 zeigen nun im Zusammenhang, daß im hier dargestellten Ausführungsbeispiel der vertikale Abstand des Halteflansches 15 der Haltvorrichtung 13 von der Sattelfläche 5 des Untergestells 4 exakt vorgegeben ist, und zwar etwas größer ist als die Dicke des Unterflansches 14 der Sattelplatte 7. Dadaurch wird erreicht, daß durch den Halteflansch 15 bzw. die Halteflansche 15 der Haltevorrichtung 13 eine Abheben des Werkzeugsattels 6 von der Sattelfläche 5 in vertikaler Richtung unmöglich gemacht wird, daß aber in der Ebene der Sattelfläche 5 die Sattelplatte 7 mit dem Werkzeugsattel 6 durchaus verschiebbar ist. Die Justierung und Arretierung in der Ebene der Sattelfläche 5 ist nach der Lehre der Erfindung ausschließlich noch Aufgabe der Justiervorrichtungen 11, 12, nicht mehr der Haltevorrichtung 13. Dadurch entfällt beim Neueinrichten des Werkzeugsattels 6 ein Lösen und erneutes Arretieren der Haltevorrichtung 13.

Fig. 1 macht nun zunächst weiter deutlich, daß an jeder Längsseite des Werkzeugsattels 6 zwei Querjustierungen 11 vorgesehen sind und jeweils zwei Querjustierungen 11 nahe der Stirnseite S des Werkzeugsattels 6 und nahe der Rückseite des Werkzeugsattels 6 einander gegenüber angeordnet sind. Im hier dargestellten und bevorzugten Ausführungsbeispiel gilt im übrigen, daß die Querjustierungen 11 jeweils einen in einer Gewindebohrung im Werkzeugsattel 6 eingeschraubten, am Untergestell 4 stumpf zur Anlage kommenden Gewindeschaft 16 aufweisen und an jedem Gewindeschaft 16 endseitig ein Kippspannhebel 17 angebracht ist. Kippspannhebel 17 haben gegenüber normalen Sechskantschrauben den Vorteil, daß sie schnell ohne Werkzeug betätigt werden können. Damit ist für die Querjustierungen 11 eine Schnellverstellung gewährleistet, es brauchen nämlich immer nur jeweils die einander paarweise gegenüberliegenden Querjustierungen 11 bzw. deren Kippspannhebel 17 gleichsinnig geschwenkt zu werden, um den Werkzeugsattel 6 insoweit in Querrichtung zu verstellen. Dabei lassen die insgesamt vier vorgesehenen Querjustierungen 11 auch eine leichte Schrägstellung des Werkzeugsattels 6 zu, so daß mit dieser Sattelschnellverstellung eine besondere Vielzahl von Freiheitsgraden verbunden ist. Dadurch, daß die Gewindeschäfte 16 der Querjustierungen 11, wie an sich bekannt, stumpf am Untergestell 4 zur Anlage kommen, läßt sich bei gelösten Kippspannhebeln 17 und gelöster Haltevorrichtung 13 der Werkzeugsattel 6 sehr einfach nach oben vom Untergestell 4 abheben.

Während beim Stand der Technik zwei Justiervorrichtungen für die Justierung des Werkzeugsattels in Längsrichtung der Sattelfläche vorgesehen waren, gilt für das hier dargestellte und bevorzugte Ausführungsbeipsiel der Erfindung, daß genau eine Justiervorrichtung für die Justierung des Werkzeugsattels 6 in Längsrichtung der Sattelfläche 5 - Längsjustierung 12 - vorgesehen und von der Stirnseite S her betätigbar ist. Das ist in Fig. 1 angedeutet und in den Fig. 2 und 3 deutlicher zu erkennen. Dadurch, daß die Längsjustierung 12 von der Stirnseite S her betätigbar ist, ist auch hier in Längsrichtung eine Sattelschnellverstellung möglich. In Fig. 1 ist erkennbar, daß die Längsjustierung 12 insoweit im Abfallschacht unterhalb des unteren Stanzwerkzeugs zugänglich ist.

Hinsichtlich der Ausgestaltung der Haltevorrichtung 13 des erfindungsgemäßen unteren Werkzeugträgers 3 gibt es nun verschiedene Möglichkeiten, die für das hier dargestellte bevorzugte Ausführungsbeispiel anhand der Fig. 2 bis 4 erläutert werden.

Zunächst empfiehlt es sich, daß der Halteflansch 15 und die Sattelfläche 5 einerseits mit dem Unterflansch 14 andererseits einen Schiebesitz, insbesondere mit einer Toleranz von + 0,05 mm bilden.

Im hier dargestellten und bevorzugten Ausführungsbeispiel gilt, daß in Längsrichtung der Sattelplatte 7 gesehen zwei Halteflansche 15 angeordnet sind und jeweils einen von zwei an der Sattelplatte 7 angeordneten Unterflansche 14 überfassen. Mit dieser Konstruktion ist eine besonders sichere, symmetrische Verteilung der auftretenden Kräfte in der Haltevorrichtung 13 gewährleistet.

Man könnte zunächst ohne weiteres den Halteflansch bzw. die Halteflansche einstückig am Untergestell ausformen bzw. am Untergestell anschweißen. Dann wäre die Sattelplatte bzw. wären die Unterflansche an der Sattelplatte lediglich von einer Seite, insbesondere von der Stirnseite her in der Ebene der Sattelfläche in die Haltevorrichtung einschiebbar. Fertigungstechnisch und hinsichtlich einer Auswechslung des Werkzeugsattels 6 einfacher ist es, und zwar weil sich dadurch ein Schiebesitz mit besserer Passung ausbilden läßt, wenn der Halteflansch 15 an einer Deckplatte 18 ausgebildet ist bzw. die Halteflansche 15 in einer Deckplatte 18 zusammengefaßt sind. Die Deckplatte 18 ist dann natürlich auf irgendeine Weise ortsfest mit dem Untergestell 4 zu verbinden, wozu insbesondere zweckmäßig ist, daß, wie in den Fig. 2 bis 4 deutlich zu erkennen, die Deckplatte 18 über mindestens eine Haltschraube 19, vorzugsweise zwei Halteschrauben 19, mit der Sattelfläche 5 verbunden ist und daß der Kopf jeder Halteschraube 19 bis auf einen genau vorgegebenen Abstand an die Sattelfläche 5 heranziehbar ist. Der Abstand, auf den der Kopf jeder Halteschraube 19 an die Sattelfläche 5 heranziehbar ist, ergibt sich aus der im Anspruch 1 genannten Forderung, daß der Abstand des Halteflansches 15 von der Sattelfläche 5 etwas größer ist als die Dicke der Unterflansches 14 der Sattelplatte 7, so daß sich insbesondere der in Anspruch 5 erwähnte Schiebesitz bildet. Die Abstandsstellung der Köpfe der Halteschrauben 19 läßt sich insbesondere dadurch erzielen, daß eine entsprechende Gewindebohrung im Untergestell 4 für jede Halteschraube 19 eine ganz bestimmte Tiefe aufweist, so daß die Halteschraube 19 hinsichtlich der Einschraubtiefe genau bestimmt ist. Dann ist die Deckplatte 18 gewissermaßen "schwimmend" auf der Sattelfläche 5 bzw. den Unterflanschen 14 des Werkzeugsattels 6 angeordnet. Fig. 4 zeigt hierzu eine Alternative, die dadurch gekennzeichnet ist, daß der Schaft jeder Halteschraube 19 im Bereich der Sattelplatte 7 von einer Abstandshülse 20 umgeben ist und die Länge der Abstandshülse 20 geringfügig größer ist als die Dicke der Sattelplatte 7 bzw. der Unterflansche 14. In diesem Fall "schwimmt" die Deckplatte 18 nicht auf der Sattelplatte 7 bzw. den Unterflanschen 14, sondern ist über die Halteschrauben 19 und die Abstandshülsen 20 fest mit dem Untergestell verspannt. Dabei sollten die Halteschrauben 19 insbesondere im Paßsitz in der Deckplatte 18 sitzen, im hier dargestellten und bevorzugten Ausführungsbeispiel sind die Halteschrauben 19 dazu im übrigen als Inbusschrauben ausgeführt. Auf diese Weise hat die Deckplatte 18 eine absolut feste und genau bestimmte Relativlage gegenüber der Sattelfläche 5.

Im hier dargestellten und bevorzugten Ausführungsbeispiel sind die Unterflansche 14 des Werkzeugsattels 6 keine langgestreckten, in Längsrichtung verlaufenden Flansche, sondern sind gewissermaßen in der durchlaufend ausgeführten Sattelplatte 7 ausgebildet. Dazu gilt, daß zur Ausbildung der Unterflansche 14 die Sattelplatte 7 eine Durchstecköffnung 21 für jede Halte schraube 19 aufweist und daß, vorzugsweise, die Durchstecköffnung 21 als Langloch oder als Loch größeren Durchmessers ausgeführt ist. Diese Konstruktion erlaubt die begrenzt-freie Bewegung der Sattelplatte 7 mit dem Werkzeugsattel 6 in der Ebene der Sattelfläche 5 und gibt gleichzeitig die größtmögliche Kraftübertragungsfläche zwischen Halteflanschen 15 bzw. Deckplatte 18 einerseits und Unterflanschen 14 bzw. Sattelplatte 7 andererseits.

Auch hinsichtlich der Ausgestaltung der Längsjustierung 12 zeigen die Fig. 2 bis 4 Besonderheiten. Zunächst ist erkennbar, daß die Längsjustierung 12 eine im Werkzeugsattel 6 angeordnete, von der Stirnseite S ausgehende Gewindebohrung 22 und einen in die Gewindebohrung 22 eingeschraubten Gewindeschaft 23 aufweist und daß der Gewindeschaft 23 an seinem rückseitigen Ende mit einem Halteflansch 15, insbesondere mit der Deckplatte 18, drehbar, aber axial fest gekuppelt ist. In den Figuren ist nicht erkennbar, daß der Gewindeschaft 23 nach bevorzugter Lehre als Madenschraube, insbesondere als Schlitz-Madenschraube, ausgeführt ist. Im übrigen ist aber erkennbar, daß der Gewindeschaft 23 auf der dem rückseitigen Ende zugewandten Seite eine Kontermutter 24 od. dgl. trägt. Die Kontermutter 24 dient der Arretierung der Längsjustierung 12.

Fig. 3 macht besonders deutlich, daß im hier dargestellten Ausführungsbeispiel zwischen dem Werkzeugsattel 6 und dem Halteflansch 15 bzw. der Deckplatte 18 ein von oben zugänglicher Freiraum zur Betätigung der Kontermutter 24 liegt.

Weiter gilt für die Längsjustierung 12, wie die Fig. 2, 3 und 4 im Zusammenhang zeigen, daß das rückseitige Ende des Gewindeschafts 23 einerseits und der Halteflansch 15 bzw. die Deckplatte 18 andererseits einander zugeordnete Kupplungseinrichtungen aufweisen und daß mittels der Kupplungseinrichtungen eine Verschiebung des Endes des Gewindeschafts 23 gegenüber dem Halteflansch 15 bzw. der Deckplatte 18 in Querrichtung und/oder eine Drehung des Gewindeschafts 23 gegnüber dem Halteflansch 15 bzw. der Deckplatte 18 um eine senkrecht zur Sattelfläche 5 liegende Achse 25 möglich ist. Das gibt der Verbindung des Gewindeschafts 23 der Längsjustierung 12 mit der Deckplatte 18 bzw. dem Halteflansch 15 die größtmögliche Anzahl von Freiheitsgraden, so daß eine völlig freie Justierung des Werkzeugsattels 6 auf dem Untergestell 4 in Querrichtung möglich ist, ohne die Längsjustierung 12 zu beeinträchtigen.

Die zuvor erläuterten Kupplungseinrichtungen sind im hier dargestellten und bevorzugten Ausführungsbeispiel insbesondere so konstruiert, daß der Halteflansch 15 bzw. die Deckplatte 18 eine in Querrichtung verlaufende, zur Stirnseite S hin offene Nut 26, insbesondere T-Nut oder Schwalbenschwanznut, aufweist und das rückseitige Ende des Gewindeschafts 23 mit einem entsprechenden Nutenstein 27 versehen ist. Dabei gilt weiter, daß am Nutenstein 27 eine um Achse 25 schwenkbare Drehfassung gelagert ist und daß der Nutenstein bzw. die Drehfassung 28 eine nach oben offene T-Nut 29 aufweist und in die T-Nut 29 ein am Ende des Gewindeschafts 23 angebrachtes Lagerteil 30 eingesetzt ist. Die hammerkopfartige, durch die T-Nut 29 und das Lagerteil 30 gebildete Verbindung des Gewindeschafts 23 der Längsjustierung 12 mit der Deckplatte 18 bzw. dem Halteflansch 15 der Haltevorrichtung 13, wie im hier in Fig. 4 besonders deutlich erkennbaren Ausführungsbeispiel verwirklicht, erlaubt es, die Deckplatte 18 bzw. den Halteflansch 15 nach Lösen der Halteschrauben 19 ohne weiteres nach oben abzunehmen, wobei dann das Lagerteil 30 aus der T-Nut 29 hinausgleitet. Alle anderen Teile bleiben dann am Werkzeugsattel 6, der nach Lösen der Querjustierungen 11 einfach vom Untergestell 4 abgenommen werden kann.

Insgesamt ist mit der Erfindung ein besonders schnell verstellbarer und leicht auswechselbarer Werkzeugsattel 6 auf einem Untergestell 4 realisiert worden, wobei diese Art der Sattelschnellverstellung bei allen Arten von unteren Werkzeugträgern universell einsetzbar ist.

## Patentansprüche

1. Unterer Werkzeugträger für eine Stanze od. dgl. mit einem Untergestell mit Stirnseite, Längsseiten und einem Maschinenkörper zugewandter Rückseite, und einem auf einer Sattelfläche des Untergestells verschiebbar angeordneten Werkzeugsattel mit einer Sattelplatte, wobei Justiervorrichtungen zum Justieren des Werkzeugsattels gegenüber dem Untergestell in der Ebene der Sattelfläche und eine Haltevorrichtung zum Halten des Werkzeugsattels auf dem Untergestell vorgesehen sind und wobei die Sattelplatte des Werkzeugsattels mindestens einen Unterflansch und die Haltevorrichtung mindestens einen den Unterflansch formschlussig überfassenden Halteflansch aufweist, der Halteflansch in der Ebene der Sattelfläche eine genau bestimmte Relativlage zum Untergestell hat und so die Sattelplatte gegen ein vertikales Abheben von der Sattelfläche gesichert ist, **dadurch gekennzeichnet**, daß der vertikale Abstand des Halteflansches (15) der Haltevorrichtung (13) von der Sattelfläche (5) des Untergestells (4) exakt vorgegeben ist, und zwar etwas größer ist als die Dicke des Unterflansches (14) der Sattelplatte (7).

2. Werkzeugträger nach Anspruch 1, dadurch gekennzeichnet, daß an jeder Längsseite des Werkzeugsattels (6) zwei Querjustierungen (11) vorgesehen sind und jeweils zwei Querjustierungen (11) nahe der Stirnseite (S) des Werkzeugsattels (6) und nahe der Rückseite des Werkzeugsattels (6) einander gegenüber angeordnet sind.

3. Werkzeugträger nach Anspruch 2, dadurch gekennzeichnet, daß die Querjustierungen (11) jeweils einen in einer Gewindebohrung im Werkzeugsattel (6) eingeschraubten, am Untergestell (4) stumpf zur Anlage kommenden Gewindeschaft (16) aufweisen und an jedem Gewindeschaft (16) endseitig ein Kippspannhebel (17) angebracht ist.

4. Werkzeugträger nach einem der Ansprüche 1 bis 3, dadurch gekennzeichnet, daß genau eine Justiervorrichtung für die Justierung des Werkzeugsattels (6) in Längsrichtung der Sattelfläche (5) - Längsjustierung (12) - vorgesehen und von der Stirnseite (S) her betätigbar ist.

5. Werkzeugträger nach einem der Ansprüche 1 bis 4, dadurch gekennzeichnet, daß der Halteflansch (15) und die Sattelfläche (5) einerseits mit dem Unterflansch (14) andererseits einen Schiebesitz, insbesondere mit einer Toleranz von + 0,05 mm, bilden.

6. Werkzeugträger nach einem der Ansprüche 1 bis 5, dadurch gekennzeichnet, daß in Längsrichtung der Sattelplatte (7) gesehen zwei Halteflansche (15) angeordnet sind und jeweils einen von zwei an der Sattelplatte (7) angeordneten Unterflansche (14) überfassen.

7. Werkzeugträger nach einem der Ansprüche 1 bis 6, dadurch gekennzeichnet, daß der Halteflansch bzw. die Halteflansche einstückig am Untergestell ausgeformt oder am Untergestell angeschweißt ist bzw. sind.

8. Werkzeugträger nach einem der Ansprüche 1 bis 6, dadurch gekennzeichnet, daß der Halteflansch (15) an einer Deckplatte (18) ausgebildet ist bzw. die Halteflansche (15) in einer Deckplatte (18) zusammengefaßt sind.

9. Werkzeugträger nach Anspruch 8, dadurch gekennzeichnet, daß die Deckplatte (18) über mindestens eine Halteschraube (19), vorzugsweise zwei Halteschrauben (19), mit der Sattelfläche (5) verbunden ist und daß der Kopf jeder Halteschraube (19) bis auf einen genau vorgegebenen Abstand an die Sattelfläche (5) heranziehbar ist.

10. Werkzeugträger nach Anspruch 9, dadurch gekennzeichnet, daß der Schaft jeder Halteschraube (19) im Bereich der Sattelplatte (7) von einer Abstandshülse (20) umgeben ist und die Länge der Abstandshülse (20) geringfügig größer ist als die Dicke der Sattelplatte (7).

11. Werkzeugträger nach Anspruch 9 oder 10, dadurch gekennzeichnet, daß zur Ausbildung der Unterflansche (14) die Sattelplatte (7) eine Durchstecköffnung (21) für jede Halteschraube (19) aufweist und daß, vorzugsweise, die Durchstecköffnung (21) als Langloch oder als Loch größeren Durchmessers ausgeführt ist.

12. Werkzeugträger nach Anspruch 4 und ggf. einem der Ansprüche 5 bis 11, dadurch gekennzeichnet, daß die Längsjustierung (12) eine im Werkzeugsattel (6) angeordnete, von der Stirnseite (S) ausgehende Gewindebohrung (22) und einen in die Gewindebohrung (22) eingeschraubten Gewindeschaft (23) aufweist und daß der Gewindeschaft (23) an seinem rückseitigen Ende mit einem Halteflansch (15), insbesondere mit der Deckplatte (18), drehbar, aber axial fest gekuppelt ist.

13. Werkzeugträger nach Anspruch 12, dadurch gekennzeichnet, daß der Gewindeschaft (23) als Madenschraube ausgeführt ist.

14. Werkzeugträger nach Anspruch 12 oder 13, dadurch gekennzeichnet, daß der Gewindeschaft (23) auf der dem rückseitigen Ende zugewandten Seite eine Kontermutter (24) od. dgl. trägt.

15. Werkzeugträger nach einem der Ansprüche 12 bis 14, dadurch gekennzeichnet, daß zwischen dem Werkzeugsattel (6) und dem Halteflansch (15) bzw. der Deckplatte (18) ein von oben zugänglicher Freiraum zur Betätigung der Kontermutter (24) liegt.

16. Werkzeugträger nach einem der Ansprüche 12 bis 15, dadurch gekennzeichnet, daß das rückseitige Ende des Gewindeschafts (23) einerseits und der Halteflansch (15) bzw. die Deckplatte (18) andererseits einander zugeordnete Kupplungseinrichtungen aufweisen und daß mittels der Kupplungseinrichtungen eine Verschiebung des Endes des Gewindeschafts (23) gegenüber dem Halteflansch (15) bzw. der Deckplatte (18) in Querrichtung und/oder eine Drehung des Gewindeschafts (23) gegenüber dem Halteflansch (15) bzw. der Deckplatte (18) um eine senkreckt zur Sattelfläche (5) liegende Achse (25) möglich ist.

17. Werkzeugträger nach Anspruch 16, dadurch gekennzeichnet, daß der Halteflansch (15) bzw. die Deckplatte (18) eine in Querrichtung verlaufende, zur Stirnseite (S) hin offene Nut (26), insbesondere T-Nut oder Schwalbenschwanznut, aufweist und das rückseitige Ende des Gewindeschafts (23) mit einem entsprechenden Nutenstein (27) versehen ist.

18. Werkzeugträger nach Anspruch 17, dadurch gekennzeichnet, daß am Nutenstein (27) eine um die Achse (25) schwenkbare Drehfassung (28) gelagert ist.

19. Werkzeugträger nach Anspruch 17 oder 18, dadurch gekennzeichnet, daß der Nutenstein bzw. die Drehfassung (28) eine nach oben offene T-Nut (29) aufweist und in die T-Nut (29) ein am Ende des Gewindeschafts (23) angebrachtes Lagerteil (30) eingesetzt ist.
